# EUROPÄISCHE PATENTSCHRIFT

(11) **EP 2 289 817 B1**
(45) Veröffentlichungstag und Bekanntmachung des Hinweises auf die Patenterteilung: **22.08.2012**
(21) Anmeldenummer: 10405155.2
(22) Anmeldetag: 30.08.2010
(51) Int. Cl.: B65D 75/00

(54) **Standbeutel**
Self-standing bag
sachet stand-up

(30) Priorität: 31.08.2009 CH 13502009
(43) Veröffentlichungstag der Anmeldung: 02.03.2011
(73) Patentinhaber: Elag Verpackungen AG, 3422 Kirchberg (CH)
(72) Erfinder: Kropf, Martin, 3053 Münchenbuchsee (CH)
(74) Vertreter: AMMANN PATENTANWÄLTE AG BERN

(56) Entgegenhaltungen:
- EP-A- 0 768 248
- EP-A- 1 862 189
- FR-A- 2 417 440
- US-A- 6 164 825

## Beschreibung

Die Erfindung betrifft einen Standbeutel, enthaltend eine Frontwandfolie, eine Rückwandfolie und eine Faltbodenfolie, wobei die Folien in ihren Randbereichen miteinander verbunden sind, wobei je eine untere Verbindungsnaht, welche die Frontwandfolie beziehungsweise die Rückwandfolie mit der Faltbodenfolie verbindet, in einem mittleren Bereich einer Bodenrandkante parallel zu dieser verläuft und links und rechts daran anschliessend je eine weitere Verbindungsnaht anschliesst, die sich schräg aufwärts bis zur Falte der Faltbodenfolie erstreckt und wobei die sich unterhalb der weiteren Verbindungsnähte befindenden Bereiche der Bodenrandkante gegenüber dem mittleren Bereich der Bodenrandkante zurück versetzt sind.

Standbeutel sind bekannt, beispielsweise aus dem Patent CH549514. Wenn ein solcher Beutel gefüllt wird, beispielsweise mit einer Flüssigkeit, steht er auf den Bodenrandkanten, wie dies Figur 2 von CH549514 deutlich zeigt. Dabei kann es vorkommen, dass eine dieser Bodenrandkanten ungewollt einknickt. Bei Standbeuteln, deren Höhe ein Mehrfaches der Breite beträgt, kann dieses Einknicken zum Umstürzen des Standbeutels führen. Um die Standfestigkeit dieser Standbeutel zu verbessern wurde in CH549514 vorgeschlagen, den Bodenbereich der Beutelwände mit einem steifen Materialstreifen zu umfassen. Dies hat einen zusätzlichen Fertigungsaufwand und Materialbedarf zur Folge, was natürlich die Kosten des Beutels erhöht.

Im Dokument EP1862189A1 ist ein Standbeutel beschrieben, bei dem die Standfestigkeit dadurch verbessert wird, dass es bei Befüllung mit dem Faltboden auf der Unterlage aufliegt. Ausgehend von diesem Stand der Technik liegt der Erfindung die Aufgabe zu Grunde, einen Standbeutel vorzuschlagen, der die Nachteile des bekannten Standes der Technik nicht aufweist und insbesondere eine gegenüber bekannten Standbeuteln deutlich verbesserte Standfestigkeit aufweist.

Diese Aufgabe wird erfindungsgemäss dadurch gelöst, dass das Mass, um das die sich unterhalb der weiteren Verbindungsnähte befindenden Bereiche der Bodenrandkante gegenüber dem mittleren Bereich der Bodenrandkante zurück versetzt sind, etwa der Breite der unteren Verbindungsnaht entspricht.

Diese erfindungsgemässe Gestaltung hat zur Folge, dass beim Befüllen des Standbeutels die Bodenrandkanten im mittleren Bereich automatisch nach aussen umknicken, wodurch der Standbeutel auf dem nun in diesem mittleren Bereich gestreckten Faltboden aufliegt, statt wie bei bekannten Standbeuteln auf den nach unten über den Faltboden hinaus ragenden Bodenrandkanten.

Besondere Ausführungsarten der Erfindung sind in den abhängigen Ansprüchen umschrieben.

Ein Ausführungsbeispiel der Erfindung wird nachstehend unter Bezugnahme auf die angefügten Zeichnungen näher beschrieben. Es zeigt
- Figur 1: einen erfindungsgemässen Standbeutel in leerem, flachem Zustand,
- Figur 2: den Beutel gemäss Figur 1 in gefülltem Zustand in einer Seitenansicht mit Blick auf die Frontwandfolie,
- Figur 3: den Beutel gemäss Figur 1 in gefülltem Zustand in einer Seitenansicht mit Blick auf eine Seitennaht und
- Figur 4: den Beutel gemäss Figur 1 in gefülltem Zustand in einem Grundriss mit Blick von oben.

Der Standbeutel ist aus einer Frontwandfolie 1 und einer Rückwandfolie 2 zusammengesetzt, die deckungsgleich aufeinander gelegt und durch Verbindungsnähte miteinander verbunden sind. Im unteren Bereich ist zwischen der Frontwandfolie 1 und der Rückwandfolie 2 eine Faltbodenfolie 3 eingelegt, wobei die Falte 4 nach oben weist. Bei den verwendeten Folien handelt es sich vorzugsweise um Verbundfolien, die aus mindestens zwei Lagen zusammengesetzt sind, wobei eine Lage eine höhere Erweichungstemperatur hat als die andere. Die Verbindungsnähte sind in bekannter Weise durch Erwärmen der Folien erzeugt, wobei die Folien so aufeinander gelegt werden, dass die niedriger schmelzenden Schichten aufeinander zu liegen kommen.

Die Bezugszahl 5 bezeichnet eine Seitennaht links und die Bezugszahl 6 eine Seitennaht rechts, durch welche die Frontwandfolie 1 mit der Rückwandfolie 2 verbunden ist. In einem mittleren, unteren Randbereich ist eine untere Verbindungsnaht 7 vorhanden, an welche links und rechts weitere Verbindungsnähte 8 und 9 anschliessen, welche jeweils einen Schenkel der Faltbodenfolie 3 dicht mit der Frontwandfolie 1 beziehungsweise der Rückwandfolie 2 verbinden.

Die Bodenrandkante, welche sich unmittelbar an die untere Verbindungsnaht 7 anschliesst, erstreckt sich gerade zwischen den Stellen, an denen die weiteren Verbindungsnähte 8 und 9 von der Verbindungsnaht 7 abzweigen. Die links und rechts anschliessenden Bereiche 10 und 11 der Bodenrandkante sind gegenüber dem mittleren Bereich um das Mass 17 zurück versetzt und verlaufen im dargestellten Beispiel parallel zum mittleren Bereich der Bodenrandkante.

Links neben der weiteren Verbindungsnaht 8 ist die Frontwandfolie 1 und die Rückwandfolie 2 jeweils mit einem Seitennahtbereich 12 mit einem Schenkel der Faltbodenfolie 3 verbunden und rechts neben der weiteren Verbindungsnaht 9 ist die Frontwandfolie 1 und die Rückwandfolie 2 jeweils mit einem Seitennahtbereich 13 mit einem Schenkel der Faltbodenfolie 3 verbunden.

Damit die mit jeweils einem Schenkel der Faltbodenfolie 3 verbundene Frontwandfolie 1 und Rückwandfolie 2 seitlich nicht auseinander klaffen, weist die Faltbodenfolie 3 in diesem Bereich links und rechts jeweils eine Ausnehmung 14, 15 auf, so dass die niedriger schmelzenden, innen liegenden Lagen der Frontwandfolie 1 und der Rückwandfolie 2 in diesem Bereich direkt aufeinander liegen und miteinander verschweisst sind.

Links unterhalb der weiteren Verbindungsnaht 8 kann die Frontwandfolie 1 und die Rückwandfolie 2 jeweils im Bereich 10 mit einem Schenkel der Faltbodenfolie 3 verbunden sein und rechts unterhalb der weiteren Verbindungsnaht 9 kann die Frontwandfolie 1 und die Rückwandfolie 2 jeweils im Bereich 11 mit einem Schenkel der Faltbodenfolie 3 verbunden sein. Dies ist aber nicht zwingend.

Am oberen Rand des Standbeutels sind die Frontwandfolie 1 und die Rückwandfolie 2 durch eine obere Naht 16 miteinander verbunden, welche erst nach dem Füllen des Standbeutels angebracht wird. In diesem Bereich kann beispielsweise auch in bekannter Weise eine Ausgusstülle eingeschweisst sein.

Figur 2 zeigt den Standbeutel in beispielsweise mit einer Flüssigkeit gefülltem Zustand in einem Aufriss mit Blick auf die Frontwandfolie 1. dabei ist zu erkennen, dass der Standbeutel unten schmaler ist als oben, weil der untere Bereich durch das Spreizen der Faltbodenfolie 3 seitlich etwas zusammengezogen wurde. Auch sieht man, dass die obere Naht 16 in der Mitte etwas nach unten gezogen wurde, weil die Frontwandfolie 1 und die Rückwandfolie 2 unten durch die Füllung voneinander distanziert wurden. Unten ist der in Folge der Füllung umgeknickte Bereich 7 der Bodenrandkante sichtbar. Besser ist dieser jedoch in Figur 3 zu erkennen.

Figur 3 zeigt den gleichen Standbeutel in einem Aufriss mit Blick auf die Seitennaht 5. Wie erwähnt ist in dieser Ansicht besonders gut zu erkennen, dass der die Schweissnaht enthaltende Bereich 7 der Bodenrandkante nach aussen umgeknickt ist, wodurch der Beutel stabil mit der Faltbodenfolie 3 auf einer Unterlage aufliegt.

Schliesslich zeigt Figur 4 einen Grundriss des gefüllten Standbeutels mit Blick von oben, wobei hier ein überraschender Effekt der erfindungsgemässen Gestaltung sichtbar wird, der darin besteht, dass sich die obere Naht 16 beim gefüllten Standbeutel schlangenförmig windet. Dieser Effekt verbessert zusätzlich die Stabilität des Standbeutels und verhindert darüber hinaus, dass die Frontwandfolie 1 und die Rückwandfolie 2 Falten werfen, die insbesondere bei bedruckten Beuteln stören würden.

### Bezugszeichenliste

- 1: Frontwandfolie
- 2: Rückwandfolie
- 3: Faltbodenfolie
- 4: Falte
- 5: Seitennaht links
- 6: Seitennaht rechts
- 7: untere Verbindungsnaht
- 8: weitere Verbindungsnaht
- 9: weitere Verbindungsnaht
- 10: Bereich der Bodenrandkante
- 11: Bereich der Bodenrandkante
- 12: Seitennahtbereich links
- 13: Seitennahtbereich rechts
- 14: Verbindungsbereich
- 15: Verbindungsbereich
- 16: obere Naht
- 17: Versetzung
- 18:
- 19:
- 20:

## Patentansprüche

1. Standbeutel, enthaltend eine Frontwandfolie (1), eine Rückwandfolie (2) und eine Faltbodenfolie (3), wobei die Folien (1, 2, 3) in ihren Randbereichen miteinander verbunden sind, wobei je eine untere Verbindungsnaht (7), welche die Frontwandfolie (1) beziehungsweise die Rückwandfolie (2) mit der Faltbodenfolie (3) verbindet, in einem mittleren Bereich einer Bodenrandkante parallel zu dieser verläuft und links und rechts daran anschliessend je eine weitere Verbindungsnaht (8, 9) anschliesst, die sich schräg aufwärts bis zur Falte (4) der Faltbodenfolie (3) erstreckt und wobei die sich unterhalb der weiteren Verbindungsnähte (8, 9) befindenden Bereiche (10, 11) der Bodenrandkante gegenüber dem mittleren Bereich der Bodenrandkante zurück versetzt sind, **dadurch gekennzeichnet, dass** das Mass (17), um das die sich unterhalb der weiteren Verbindungsnähte (8, 9) befindenden Bereiche (10, 11) der Bodenrandkante gegenüber dem mittleren Bereich der Bodenrandkante zurück versetzt sind, etwa der Breite der unteren Verbindungsnaht (7) entspricht.

2. Standbeutel nach Anspruch 1, **dadurch gekennzeichnet, dass** links und rechts neben den weiteren Verbindungsnähten (8, 9) die Frontwandfolie (1) und die Rückwandfolie (2) durch jeweils einen Verbindungsbereich (14, 15) zusammengehalten werden.

3. Standbeutel nach einem der vorhergehenden Ansprüche, **dadurch gekennzeichnet, dass** in den sich unterhalb der weiteren Verbindungsnähte (8, 9) befindenden Bereichen (10, 11) der Bodenrandkante die Frontwandfolie (1) beziehungsweise die Rückwandfolie (2) mit der Faltbodenfolie (3) verbunden ist.

4. Standbeutel nach einem der vorhergehenden Ansprüche, **dadurch gekennzeichnet, dass** der mittlere Bereich der Bodenrandkante und die sich unterhalb der weiteren Verbindungsnähte (8, 9) befindenden Bereiche (10, 11) der Bodenrandkante parallel zueinander verlaufen.

## Claims

1. Stand-up pouch, comprising a front wall film (1), a rear wall film (2), and a bottom gusset film (3), wherein the films (1, 2, 3) are connected to one another in their edge areas, wherein respective lower connecting seams (7) that connect the front wall film (1) and the rear wall film (2), respectively, to the bottom gusset film (3), extend in parallel to an outer bottom edge in a middle part thereof and are followed on the left and on the right by respective connecting seams (8, 9) which extend obliquely upwards up to the fold (4) of the bottom gusset film (3), and wherein the portions (10, 11) of the outer bottom edge located below the additional connecting seams (8, 9) are set back from the middle part of the outer bottom edge, **characterised in that** the distance (17) by which the portions (10, 11) of the outer bottom edge located below the additional connecting seams (8, 9) are set back from the middle part of the outer bottom edge approximately corresponds to the width of the lower connecting seam (7).

2. Stand-up pouch according to claim 1, **characterised in that** on the left and on the right of the additional connecting seams (8, 9) the front wall film (1) and the rear wall film (2) are held together by respective connecting areas (14, 15).

3. Stand-up pouch according to any one of the preceding claims, **characterised in that** in the portions (10, 11) of the outer bottom edge located below the additional connecting seams (8, 9), the front wall film (1) and the rear wall film (2), respectively, is connected to the bottom gusset film (3).

4. Stand-up pouch according to any one of the preceding claims, **characterised in that** the middle part of the outer bottom edge and the portions (10, 11) of the outer bottom edge located below the additional connecting seams (8, 9) extend in parallel to one another.

## Revendications

1. Sachet stand-up, comprenant un film de paroi frontale (1), un film de paroi arrière (2) et un film de fond plié (3), où les films (1, 2, 3) sont reliés entre eux dans la zone de leurs bords, où des soudures de liaison (7) inférieures respectives qui relient le film de paroi frontale (1) et le film de paroi arrière (2), respectivement, au film de fond plié (3), s'étendent parallèlement à l'arête extérieure du fond dans une partie centrale de celle-ci et sont prolongées à gauche et à droite de soudures de liaison (8, 9) supplémentaires qui s'étendent obliquement vers le haut jusqu'au pli (4) du film de fond plié (3), et où les parties (10, 11) de l'arête extérieure du fond situées sous lesdites soudures de liaison supplémentaires (8, 9) sont reculées par rapport à la partie centrale de l'arête extérieure du fond, **caractérisé en ce que** le montant (17) du recul des parties (10, 11) de l'arête extérieure du fond situées sous lesdites soudures de liaison (8, 9) par rapport à la zone centrale de l'arête extérieure du fond correspond à la largeur de la soudure de liaison inférieure (7) approximativement.

2. Sachet stand-up selon la revendication 1, **caractérisé en ce qu'**à gauche et à droite des soudures de liaison supplémentaires (8, 9), le film de paroi frontale (1) et le film de paroi arrière (2) sont reliés par des zones de liaison (14, 15) respectives.

3. Sachet stand-up selon l'une quelconque des revendications précédentes, **caractérisé en ce que** dans les parties (10, 11) de l'arête extérieure du fond situées sous les soudures de liaison supplémentaires (8, 9), le film de paroi frontale (1) et le film de paroi arrière (2), respectivement, est relié au film de fond plié (3).

4. Sachet stand-up selon l'une quelconque des revendications précédentes, **caractérisé en ce que** la partie centrale de l'arête extérieure du fond et les parties (10, 11) de l'arête extérieure du fond situées sous lesdites soudures de liaison (8, 9) s'étendent parallèlement l'une à l'autre.
